# EUROPÄISCHE PATENTSCHRIFT

(11) **EP 1 250 962 B1**
(45) Veröffentlichungstag und Bekanntmachung des Hinweises auf die Patenterteilung: **26.07.2006**
(21) Anmeldenummer: 02007857.2
(22) Anmeldetag: 08.04.2002
(51) Int. Cl.: B05B 5/10

(54) **Verfahren zur Betriebssteuerung einer elektrostatischen Beschichtungsanlage**
Method to control operation of an electrostatic coating installation
Procédé de commande du fonctionnement d'une installation de revêtement électrostatique

(30) Priorität: 20.04.2001 DE 10119521
(43) Veröffentlichungstag der Anmeldung: 23.10.2002
(73) Patentinhaber: Dürr Systems GmbH, 70435 Stuttgart (DE)
(72) Erfinder: Nolte, Hans-Jürgen, Dr., 70565 Stuttgart (DE); Herre, Frank, 71739 Oberriexingen (DE); Krumma, Harry, 74357 Bönnigheim (DE); Baumann, Michael, 74223 Flein (DE); Giuliano, Stefano, 70839 Gerlingen (DE); Melcher, Rainer, 71720 Oberstenfeld (DE); Michelfelder, Manfred, 71711 Steinheim (DE); Hofmann, Peter, 74336 Brackenheim (DE); Lutsch, Meinhard, 71032 Böblingen (DE)
(74) Vertreter: Heusler, Wolfgang

(56) Entgegenhaltungen:
- EP-A- 0 734 779
- EP-A- 1 046 918
- DE-A- 2 144 202
- US-A- 4 674 003

## Beschreibung

Die Erfindung betrifft ein Verfahren zur Betriebssteuerung einer elektrostatischen Beschichtungsanlage sowie eine solche zur Durchführung des Verfahrens geeignete Anlage. Insbesondere kann es sich um eine Anlage für die elektrostatische Serienbeschichtung von Werkstücken wie Fahrzeugkarossen handeln.

Zur Spannungs- und Stromversorgung der Zerstäuber elektrostatischer Beschichtungsanlagen werden bekanntlich Hochspannungserzeuger vom Kaskadentyp verwendet, deren Regelsystem während der Beschichtung entweder die Spannung oder den dem Zerstäuber zugeführten Strom konstant halten kann (US 4 737 887, EP 0 283 936 B2).

Bei den meisten elektrostatischen Lackiervorgängen ist erwünscht, dass die Leistung und die Regelung der Hochspannungskaskade so ausgelegt sind, dass bei konstanter Spannung der notwendige Spitzenstrom oder bei konstantem Strom die notwendige Spitzenspannung in jeder Lackiersituation zur Verfügung steht. Dies kann durch "steifes", dynamisches Regelungsverhalten erreicht werden. Nur in bestimmten Fällen, z. B. bei gefährlicher Annäherung des Zerstäubers an das geerdete Werkstück oder auch bei der Beschichtung von Werkstückteilen, die zu Hochspannungsüberschlägen oder zu starker Überbeschichtung an bestimmten Flächen neigen, steigen Strom oder Spannung auf Grenzwerte, die aufgrund der Leistungsfähigkeit der Kaskade nicht mehr überschritten werden können, so dass die Regelung "einbricht" und der Sollwert nicht mehr erreicht wird, weil die Leistung der Kaskade keinen höheren Strom- oder Spannungswert zulässt. Zur Vermeidung von Gefahren kann die Kaskade vor dem Überschreiten von Grenzwerten auch abgeschaltet werden.

Die Kaskaden der bekannten Beschichtungsanlagen können zwischen Spannungskonstanzbetrieb und Stromkonstanzbetrieb umgeschaltet werden. Je nach Einstellung sind auch Änderungen der maximal zugelassenen Spannung oder des maximal zugelassenen Stroms durch manuelles Umschalten möglich. Die bekannten Systeme ermöglichen nicht immer die jeweils besten Kombinationen von Spannung und Strom zur optimalen Aufladung des abgesprühten Beschichtungsmaterials, insbesondere wenn sich Betriebsbedingungen ändern.

Bei einem aus der US 4 674 003 bekannten Hochspannungserzeuger für eine Beschichtungsanlage wird die Hochspannung während des normalen Betriebs auf einem für optimale Beschichtung eingestellten Wert konstant gehalten und bei Annäherung des Zerstäubers an das Werkstück zur Vermeidung von Überschlägen von einem Mikrocomputer reduziert, sobald der Strom einen Schwellwert erreicht, den er dann im Wesentlichen konstant beibehält.

Aus der EP 1 046 918 A ist ein System zur Sicherheitsüberprüfung einer elektrostatischen Beschichtungsanlage bekannt, bei dem das Absinken der nach dem Abschalten des Hochspannungserzeugers verbleibenden Restenergie dadurch überprüft wird, dass Strom und Spannung durch Testsignale simuliert werden. Auch bei diesem System werden im Betrieb die Hochspannung und der Betriebsstrom auf vorgegebene Maximalwerte begrenzt.

Der Erfindung liegt die Aufgabe zugrunde, eine bessere Anpassung der Beschichtungsvorrichtung zugeführten Spannungs- und Stromwerte an die jeweiligen Betriebsbedingungen zu ermöglichen. Insbesondere soll beispielsweise dann, wenn nur eine geringe Spannung möglich ist, der Beschichtungsvorrichtung zum Ausgleich ein möglichst hoher Strom zuführbar sein, und umgekehrt.

Diese Aufgabe wird durch die Merkmale der Patentansprüche gelöst.

Die Erfindung beruht auf der Erkenntnis, dass durch variable Einstellung von Grenzwerten sowohl für den Strom als auch für die Spannung stets das bestmögliche Produkt aus diesen Parametern (UxI) für optimale Aufladung eingestellt und soweit wie möglich eingehalten werden kann. Dies wird im Gegensatz zu bekannten Systemen nicht einfach durch Stromkonstanzregelung oder Spannungskonstanzregelung erreicht, sondern durch die Vorgabe definierter Werte sowohl der Spannung als auch des Stroms. In der Regel kann für den einen Parameter (z. B. die Spannung) ein möglichst hoher Grenzwert als Sollwert vorgegeben werden, der während des Beschichtungsvorgangs eingehalten wird, solange der ebenfalls vorgegebene Grenzwert für den jeweils anderen Parameter (hier also des Stroms) nicht überschritten wird. Während dieser Zeit kann der Parameter auf dem vorgegebenen Grenz- oder Sollwert konstant bleiben, er kann aber auch aufgrund der Betriebsbedingungen schwanken (ist also nur "quasi" konstant). Bei Erreichen des Grenzwerts des anderen Parameters kann der auf dem Sollwert befindliche Parameter von der Regelschaltung der Kaskade im erforderlichen Maße heruntergeregelt werden, er sinkt also aufgrund dieser aktiven Steuerung unter seinen eigenen Grenzwert und den vorherigen Sollwert ab.

Erfindungsgemäß kann insbesondere durch Signale eines den Hochspannungserzeuger steuernden übergeordneten Steuersystems der Grenzwert mindestens eines der beiden Parameter zur Anpassung des Beschichtungsbetriebes an unterschiedliche Beschichtungsvorrichtungen, Beschichtungsaufgaben oder sonstige Betriebsbedingungen geändert werden. Die Änderung kann stufenweise durch automatisches Umschalten der Kaskade durch das übergeordnete Steuersystem der Anlage erfolgen. Beispielsweise kann es bei der Außenlackierung von Fahrzeugkarossen zweckmäßig sein, einen relativ hohen Stromgrenzwert vorzugeben, der im Betrieb nicht erreicht wird, da hier relativ niedrige Ströme typisch sind, so dass die Spannung auf ihrem vorgegebenen Grenz- oder Sollwert bleibt und sich (quasi) Spannungskonstanz einstellt. Wenn nun anschließend z. B. ein Innenbereich der Karosse lackiert werden soll, ergeben sich andere Betriebsbedingungen, da die dort typischen geringen Abstände zwischen Zerstäuber und Werkstück nur geringe Spannungen zulassen. Daher wird nun der Grenzwert für den Strom herabgesetzt und, sobald er im Betrieb erreicht wird, das Überschreiten durch Herunterregeln der Spannung verhindert. Statt der vorherigen steifen oder "harten" Regelkennlinie ergibt sich hier also eine "weichere" Regelung.

Ein anderes Beispiel ist der Wechsel zwischen Rotations- und Luftzerstäubern an einer-Beschichtungsmaschine. Auch in diesem Fall kann es zweckmäßig sein, in der hier beschriebenen Weise die Regelkennlinie zwischen "weich" und "hart" (Festhalten des Parameters auf dem Sollwert) umzuschalten.

Das Beispiel der Beschichtung verschiedener Werkstückbereiche wird durch die Zeichnung erläutert, in der ein auf drei Stufen erweiterter Fall dargestellt ist.

Die Zeichnung zeigt im unteren Teil die drei vorgegebenen, längs der Zeitachse t nacheinander von Stufe zu Stufe kleineren Stromgrenzwerte Imax₁, Imax₂ und Imax₃ und im oberen Teil die zugehörigen Maximalwerte Umax₁, Umax₂ bzw. Umax₃ der Spannung U, deren sich tatsächlich ergebender zeitlicher Verlauf dargestellt ist. Bis zum Zeitpunkt t₁ erfolgt die erwähnte Außenlackierung. Wenn dann zur Lackierung anderer Bereiche die Stromgrenze auf Imax₂ herabgesetzt wird, geht unter der Annahme, dass die Grenze erreicht wird und überschritten würde, gleichzeitig die Spannung zwangsläufig auf den entsprechenden Wert Umax₂ zurück, da sie im entsprechenden Maße vom Regelsystem der Kaskade heruntergeregelt wird. Zur Lackierung eines weiteren Bereichs z. B. im Inneren einer Karosse, bei dem mit noch geringerem Abstand gearbeitet werden muss, wird dann zur Zeit t₂ die Stromgrenze auf einen noch niedrigeren Wert Imax₃ herabgesetzt und folglich die darstellungsgemäß nur noch geringe entsprechende Spannung Umax₃ eingestellt.

Der an sich ebenfalls vorgegebene Grenzwert für die Spannung wird währenddessen nicht erreicht. Aber auch in der Zeit nach t₂ wird mit dem unter den gegebenen Umständen, die nur niedrige Spannungen zulassen, maximal möglichen Produkt aus Spannung und Strom beschichtet, da der maximal zulässige Strom zur Verfügung steht.

Statt der beschriebenen Änderungen der Stromgrenzwerte kann die übergeordnete Steuerung auch den vorgegebenen Spannungsgrenzwert ändern (nicht dargestellt), worauf der Strom diesen Änderungen dann in ähnlicher Weise folgen kann wie bei dem dargestellten Beispiel die Spannung den Stromgrenzwerten.

Durch Definition der Regelungsvariablen können fast beliebige Kennlinien erstellt werden, die an den jeweiligen Anwendungsfall oder sonstige Betriebsbedingungen angepasst sind, wie Lackierart, Zerstäuber, Werkstoff, Lackierabstand, Lackiergeschwindigkeit, Werkstückgeometrie, Lackart, Luftfeuchte usw.

Anstelle oder auch zusätzlich zu dem erläuterten Stufenbetrieb ist es ferner möglich, die jeweils zugelassenen Grenzwerte während der Beschichtung (beispielsweise also auch während der Abschnitte vor, zwischen und/oder nach t₁ und t₂ gemäß der Zeichnung) zur Optimierung des Beschichtungsprozesses selbsttätig zu variieren. Mit anderen Worten erfolgt dann also eine automatische Kennlinienoptimierung während des Lackierprozesses.

Die Soll- und Grenzwerte für Spannung und Strom können bei dem hier beschriebenen System durch gespeicherte Daten des übergeordneten Programmsteuersystems der Beschichtungsanlage vorgegeben und zur Steuerung der Kaskade abgerufen werden. Unterschiedliche verfügbare Grenzwerte können aber auch in einem eigenen Datenspeicher des Regelsystems des Hochspannungserzeugers abgelegt und je nach Bedarf, d. h. je nach gewünschter Kennlinie von der übergeordneten Steuerung abgerufen werden.

Die Betriebsweise der Hochspannungskaskade und ihres Regelsystems sind an sich bekannt. Für die erfindungsgemäß erforderlichen Regelvorgänge werden sowohl die tatsächliche Spannung am Zerstäuber als auch dessen Strom ständig gemessen und mit den vorgegebenen Soll- und Grenzwerten verglichen. Für den Vergleich und als Stellglied zum Herunterregeln bei Erreichen der Strom- oder Spannungsgrenzwerte sind beispielsweise die im Regelsystem zur Ansteuerung der Hochspannung an sich üblichen Operationsverstärker geeignet.

## Patentansprüche

1. Verfahren zur Betriebssteuerung einer elektrostatischen Beschichtungsanlage, deren Beschichtungsvorrichtung von einem Hochspannungserzeuger mit Strom und Spannung steuerbarer Größe versorgt wird,
**dadurch gekennzeichnet, dass** während eines Beschichtungsvorgangs nicht zu überschreitende Grenzwerte paarweise für die Spannung und für den Strom zur Einstellung eines für optimale Aufladung des Beschichtungsmaterials gewählten Produkts aus Spannung und Strom durch den Hochspannungserzeuger steuernde Datensignale eines Steuersystems vorgegeben werden,
und dass bei Erreichen des Grenzwerts eines dieser Parameter dessen Überschreiten durch selbsttätiges Herabsetzen des jeweils anderen Parameters während der weiteren Beschichtung verhindert wird.

2. Verfahren nach Anspruch 1, **dadurch gekennzeichnet, dass** durch Signale eines den Hochspannungserzeuger steuernden übergeordneten Steuersystems der Grenzwert mindestens eines der beiden Parameter zur Anpassung des Beschichtungsbetriebes an unterschiedliche Beschichtungsvorrichtungen, Beschichtungsaufgaben oder sonstige Betriebsbedingungen geändert wird.

3. Verfahren nach Anspruch 1 oder 2, **dadurch gekennzeichnet, dass** Sollwerte für Strom und/oder Spannung durch Signale eines den Hochspannungserzeuger steuernden übergeordneten Steuersystems entsprechend den jeweiligen Betriebsbedingungen vorgegeben werden.

4. Verfahren nach einem der vorangehenden Ansprüche, **dadurch gekennzeichnet, dass** als Sollwert die einstellbaren Grenzwerte vorgegeben werden.

5. Verfahren nach einem der vorangehenden Ansprüche, **dadurch gekennzeichnet, dass** die Sollwerte und/oder die Grenzwerte in einem Datenspeichersystem abgelegt sind und von einem Programmsteuersystem selbsttätig ausgewählt werden.

6. Verfahren nach einem der vorangehenden Ansprüche, **dadurch gekennzeichnet, dass** der Grenzwert mindestens eines der beiden Parameter während der Beschichtung zur Optimierung des Beschichtungsprozesses selbsttätig variiert wird.

7. Beschichtungsanlage zur Serienbeschichtung von Werkstücken mit einer elektrostatischen Beschichtungsvorrichtung, die zur Aufladung des abgesprühten Beschichtungsmaterials an einen Hochspannungserzeuger angeschlossen oder anschließbar ist oder diesen enthält,
und mit einem Steuersystem zum Steuern des Hochspannungserzeugers,
wobei das Steuersystem oder der Hochspannungserzeuger ein Datenspeichersystem enthält, in dem unterschiedliche Grenzwerte sowohl für die von dem Hochspannungserzeuger zu erzeugende Spannung als auch für den der Beschichtungsvorrichtung zuzuführenden Strom abgelegt sind,
wobei mit den gespeicherten, von dem Steuersystem auswählbaren Spannungs- und Stromgrenzwertdaten die Stromerzeugungsschaltung des Hochspannungserzeugers steuerbar ist,
und wobei durch paarweise Vorgabe der Grenzwerte für die Spannung und für den Strom das für optimale Aufladung gewählte Produkt aus Spannung und Strom hergestellt wird.

## Claims

1. Method for the control of operation of an electrostatic coating installation, the coating device of which is supplied with current and voltage of controllable magnitude by a high-voltage generator, **characterised in that** during a coating operation limiting values which must not be exceeded are predetermined in pairs for the voltage and for the current for setting by the high-voltage generator of a product of voltage and current which is selected for optimal charging of the coating material, and that when the limiting value of one of these parameters is reached it is prevented from being exceeded by automatic lowering of the respective other parameter during the further coating.

2. Method as claimed in Claim 1, **characterised in that** by signals from a higher control system which controls the high-voltage generator the limiting value of at least one of the two parameters is changed for adaptation of the coating operation to different coating devices, coating tasks or other operating conditions.

3. Method as claimed in Claim 1 or 2, **characterised in that** desired values for current and/or voltage are predetermined by signals from a higher control system which controls the high-voltage generator according to the particular operating conditions.

4. Method as claimed in any one of the preceding claims, **characterised in that** the adjustable limiting values are predetermined as desired value.

5. Method as claimed in any one of the preceding claims, **characterised in that** the desired values and/or the limiting values are stored in a data storage system and are selected automatically by a program control system.

6. Method as claimed in any one of the preceding claims, **characterised in that** the limiting value of at least one of the two parameters is varied automatically during the coating in order to optimise the coating process.

7. Coating installation for serial coating of workpieces with an electrostatic coating device which is connected to a high-voltage generator or can be connected thereto or contains the high-voltage generator for charging of the sprayed coating material, and with a control system for controlling the high-voltage generator, wherein the control system or the high-voltage generator contains a data storage system in which different values are stored both for the voltage to be generated by the high-voltage generator and also for the current to be supplied to the coating device, wherein the current generation circuiting of the high-voltage generator can be controlled by the stored limiting values for the voltage and the current which can be selected by the control system, and wherein by predetermination in pairs of the limiting values for the voltage and for the current the product of voltage and current which is chosen for optimal charging is produced.

## Revendications

1. Procédé pour la commande d'exploitation d'une installation de revêtement électrostatique, dont le dispositif de revêtement est alimenté par un générateur de haute tension en courant et en tension de grandeur contrôlable,
**caractérisé en ce que** des valeurs limites, qui ne doivent pas être dépassées pendant une opération de revêtement, sont prédéfinies par paires pour la tension et pour le courant pour le réglage d'un produit de la tension et du courant, choisi pour le rechargement optimal du matériau de revêtement, par des signaux de données commandant le générateur de haute tension,
et **en ce que**, lorsqu'on atteint la valeur limite d'un de ces paramètres, son dépassement est empêché par une réduction automatique de l'autre paramètre respectif pendant le revêtement ultérieur.

2. Procédé selon la revendication 1, **caractérisé en ce que** la valeur limite d'au moins un des deux paramètres est modifiée par des signaux d'un système de commande prioritaire commandant le générateur de haute tension pour l'adaptation de l'exploitation de revêtement à différents dispositifs de revêtement, tâches de revêtement ou autres conditions de service.

3. Procédé selon la revendication 1 ou 2, **caractérisé en ce que** des valeurs de consigne pour le courant et/ou la tension sont prédéfinies par des signaux d'un système de commande prioritaire commandant le générateur de haute tension en fonction des conditions de service respectives.

4. Procédé selon l'une quelconque des revendications précédentes, **caractérisé en ce que** les valeurs limites préréglables sont prédéfinies comme valeur de consigne.

5. Procédé selon l'une quelconque des revendications précédentes, **caractérisé en ce que** les valeurs de consigne et/ou les valeurs limites sont déposées dans un système de stockage de données et sont choisies automatiquement par un système de commande de programme.

6. Procédé selon l'une quelconque des revendications précédentes, **caractérisé en ce que** la valeur limite d'au moins l'un des deux paramètres est modifiée automatiquement pendant le revêtement pour l'optimisation du processus de revêtement.

7. Installation de revêtement pour le revêtement en série de pièces avec un dispositif de revêtement électrostatique, qui est raccordé ou peut être raccordé à un générateur de haute tension pour le rechargement du matériau de revêtement pulvérisé ou contient ce générateur,
et avec un système de commande pour la commande du générateur de haute tension,
le système de commande ou le générateur de haute tension contenant un système de stockage de données dans lequel sont déposées différentes valeurs limites aussi bien pour la tension à générer par le générateur de haute tension que pour le courant à amener au dispositif de revêtement,
le circuit de production de courant du générateur de haute tension pouvant être commandé avec les données de valeurs limites de tension et de courant stockées et pouvant être choisies par le système de commande,
et le produit de la tension et du courant choisi pour le rechargement optimal étant établi par la spécification par paires des valeurs limites pour la tension et pour le courant.
